# EUROPÄISCHE PATENTSCHRIFT

(11) **EP 3 939 123 B1**
(45) Veröffentlichungstag und Bekanntmachung des Hinweises auf die Patenterteilung: **10.12.2025**
(21) Anmeldenummer: 20709565.4
(22) Anmeldetag: 06.03.2020
(51) Int. Cl.: H01R 4/48

(54) **ANSCHLUSSKLEMME**
TERMINAL
BORNE DE CONNEXION

(30) Priorität: 13.03.2019 DE 102019106350
(43) Veröffentlichungstag der Anmeldung: 19.01.2022
(73) Patentinhaber: Phoenix Contact GmbH & Co. KG, 32825 Blomberg (DE)
(72) Erfinder: BERGHAHN, Kevin, 32825 Blomberg (DE); GEBHARDT, Martin, 32457 Porta Westfalica (DE); HOPPMANN, Ralph, 32549 Bad Oeynhausen (DE)
(74) Vertreter: Meyer-Graefe, Karsten
(86) Internationale Anmeldenummer: PCT/EP2020/055968
(87) Internationale Veröffentlichungsnummer: WO 2020/182639

(56) Entgegenhaltungen:
- DE-A1- 1 590 086
- DE-A1- 102008 039 868
- DE-A1- 102010 025 930
- DE-U1- 8 228 403

## Beschreibung

Die Erfindung betrifft eine Anschlussklemme zum Anschließen eines elektrischen Leiters, welche ein Gehäuse, einen in dem Gehäuse angeordneten Strombalken, eine in dem Gehäuse angeordnete Klemmfeder zum Klemmen des anzuschließenden Leiters gegen den Strombalken in einem zwischen dem Strombalken und der Klemmfeder ausgebildeten Leiteranschlussraum, und ein Betätigungselement, welches verschiebbar in dem Gehäuse gelagert ist, aufweist, wobei ein Klemmschenkel der Klemmfeder zum Überführen des Klemmschenkels von einer Klemmstellung in eine Offenstellung mittels des Betätigungselements betätigbar ist.

Derartige Anschlussklemmen sind in verschiedenen Ausgestaltungen bekannt. Das Betätigungselement ist üblicherweise stiftförmig ausgebildet und drückt gegen den Klemmschenkel der Klemmfeder, um den Klemmschenkel von der Klemmstellung, in welcher der Klemmschenkel gegen den Strombalken geklemmt ist, in die Offenstellung, in welcher der Klemmschenkel von dem Strombalken beabstandet angeordnet ist, zu überführen. Das Betätigungselement weist einen Angriffspunkt auf, mit welchem das Betätigungselement an dem Klemmschenkel anliegt. Bei der Betätigung des Klemmschenkels mittels des Betätigungselements wandert der Angriffspunkt des Betätigungselements entlang der Längserstreckung des Klemmschenkels auf der Oberfläche des Klemmschenkels entlang. Der Angriffspunkt des Betätigungselements wandert auf der Oberfläche des Klemmschenkels von dem zunächst relativ weit innen, nahe des Biegegelenks der Klemmfeder liegenden Punkt weg vom Biegegelenk zu einem äußeren Punkt auf der Oberfläche des Klemmschenkels. Demnach ist für eine Freigabe eines angeschlossenen, festgeklemmten Leiters, also zur Betätigung des Betätigungselements und zu dessen Verschiebung entlang der Betätigungsrichtung, zunächst ein relativ hoher Kraftaufwand bzw. eine hohe Betätigungskraft notwendig, während der Kraftaufwand erst am Ende dieses Betätigungsvorgangs aufgrund des nach außen auf dem Klemmschenkel verschobenen Angriffspunkts des Betätigungselements am Klemmschenkel geringer ist. DE 10 2010 025930 A1 beschreibt eine Anschlussklemme gemäß dem Oberbegriff des Anspruchs 1, wobei die Anschlussklemme eine Klemmfeder und ein Betätigungselement aufweist. Der Klemmschenkel der Klemmfeder weist eine Klemmlasche und mindestens eine seitlich der Klemmlasche angeordnete Seitenlasche auf, wobei an einem freien Ende der Klemmlasche eine Klemmkante zum Klemmen des anzuschließenden Leiters gegen den Strombalken ausgebildet ist und wobei an der mindestens einen Seitenlasche die mindestens eine Gleitkufe, welche mit mindestens einer an dem Betätigungselement ausgebildeten Druckfläche beim Überführen des Klemmschenkels von der Klemmstellung in die Offenstellung derart zusammenwirkt, ausgebildet ist.

Der Erfindung liegt daher die Aufgabe zu Grunde, eine Anschlussklemme zur Verfügung zu stellen, bei welcher die Handhabbarkeit verbessert werden kann, insbesondere bei welcher der Kraftaufwand zur Betätigung des Betätigungselements und damit die mittels des Betätigungselements auf die Klemmfeder aufzubringende Betätigungskraft reduziert werden kann.

Die Aufgabe wird erfindungsgemäß mit den Merkmalen des unabhängigen Anspruchs gelöst. Zweckmäßige Ausgestaltungen und vorteilhafte Weiterbildungen der Erfindung sind in den Unteransprüchen angegeben.

Die Anschlussklemme gemäß der Erfindung zeichnet sich dadurch aus, dass der Klemmschenkel mindestens eine Gleitkufe aufweist, welche mit mindestens einer an dem Betätigungselement ausgebildeten Druckfläche beim Überführen des Klemmschenkels von der Klemmstellung in die Offenstellung derart zusammenwirkt, dass der Klemmschenkel mit der mindestens einen Gleitkufe entlang der mindestens einen Druckfläche gleitet.

Erfindungsgemäß ist es nunmehr vorgesehen, dass der Angriffspunkt des Betätigungselements nicht mehr entlang der Oberfläche des Klemmschenkels beim Betätigen der Klemmfeder wandert, sondern der Angriffspunkt verändert sich nunmehr nicht mehr und bleibt an einer konstanten Position an dem Klemmschenkel, insbesondere an der Gleitkufe des Klemmschenkels. Damit kann gewährleistet werden, dass das Betätigungselement den Klemmschenkel während eines Betätigungsvorgangs an einem konstanten Angriffspunkt kraftbeaufschlagt. Dieser Angriffspunkt wird durch die zumindest eine Gleitkufe des Klemmschenkels ausgebildet. Dadurch ist ein gleichmäßigerer Kraftaufwand während eines Betätigungsvorgangs und auch ein geringerer Kraftaufwand bereits von Beginn des Betätigungsvorgangs an notwendig und es ist nicht mehr eine so hohe Betätigungskraft zur Initiierung des Betätigungsvorgangs erforderlich, wie dies bei herkömmlichen Anschlussklemmen der Fall ist. Die Gleitkufe wandert nunmehr während des Betätigungsvorgangs entlang der Druckfläche des Betätigungselements. Damit stellt die Druckfläche des Betätigungselements eine Art Laufkontur bzw. Gleit- oder Kontaktkontur dar, welche dafür sorgt, dass das Betätigungselement kontinuierlich mit demselben Angriffspunkt des Klemmschenkels, nämlich mit der Gleitkufe des Klemmschenkels, in Kontakt steht. Die Druckfläche ist vorzugsweise an einer in Richtung Klemmfeder gerichteten Stirnfläche des Betätigungselements ausgebildet. Durch den dadurch reduzierten Kraftaufwand zum Betätigen der Klemmfeder mittels des Betätigungselements kann die Handhabung für einen Benutzer der Anschlussklemme verbessert werden.

Die an dem Betätigungselement ausgebildete Druckfläche weist vorzugsweise eine Bogenform auf. Beim Betätigungsvorgang kann damit die Gleitkufe entlang der Bogenform gleiten. Durch die Bogenform kann beim Betätigungsvorgang die Gleitkufe eine Art Abrollbewegung entlang der Druckfläche ausführen, so dass der Klemmschenkel eine Verschwenkbewegung ausführen kann, während das Betätigungselement eine rein lineare bzw. rein translatorische Bewegung beim Betätigen des Klemmschenkels ausführt. Die rein lineare bzw. rein translatorische Betätigungsrichtung des Betätigungselements erfolgt vorzugsweise senkrecht zur Einführrichtung des anzuschließenden Leiters in das Gehäuse der Anschlussklemme.

Das Betätigungselement weist vorzugsweise mindestens einen Betätigungsarm auf, wobei der mindestens eine Betätigungsarm den Leiteranschlussraum quer zur Einführrichtung des Leiters in den Leiteranschlussraum begrenzen kann und wobei die mindestens eine Druckfläche an einer der Klemmfeder zugewandten Seitenfläche des mindestens einen Betätigungsarms ausgebildet sein kann. Durch ein seitliches Begrenzen des Leiteranschlussraumes, welcher zwischen dem Strombalken und der Klemmfeder ausgebildet ist und in welchen der anzuschließende Leiter eingeführt wird, kann ein Fehlstecken des Leiters beim Einführen in diesen Leiteranschlussraum verhindert werden, da der Betätigungsarm des Betätigungselements eine Art seitliche Begrenzungswand des Leiteranschlussraumes ausbildet. Der Leiteranschlussraum kann dadurch nach oben hin von dem Strombalken, nach unten hin von dem Klemmschenkel der Klemmfeder und seitlich von dem Betätigungsarm begrenzt werden, so dass ein sicheres Einführen des Leiters in den Leiteranschlussraum gewährleistet werden kann. Auch während des Klemmvorgangs kann durch den Betätigungsarm ein seitliches Ausweichen von einzelnen Litzen des Leiters durch einen Setzvorgang der Litzen des Leiters verhindert werden. Mittels des Betätigungsarms kann das Betätigungselement den Strombalken und zumindest den Klemmschenkel der Klemmfeder seitlich überlappen. Auch im nicht betätigten Zustand der Klemmfeder, das heißt wenn der Klemmschenkel an dem Strombalken anliegt, überragt der mindestens eine Betätigungsarm des Betätigungselements den Leiteranschlussraum und damit den Strombalken, so dass es für den anzuschließenden Leiter keine Möglichkeit gibt seitlich auszuweichen.

Der Betätigungsarm kann eine erste Längsseitenfläche aufweisen, welche länger sein kann als eine der ersten Längsseitenfläche gegenüberliegende zweite Längsseitenfläche, wobei sich die mindestens eine Druckfläche von der ersten Längsseitenfläche zu der zweiten Längsseitenfläche erstrecken kann. Ist eine Längsseitenfläche länger als die andere Längsseitenfläche des Betätigungsarms, so kann der Betätigungsarm im Bereich der längeren Längsseitenfläche eine Art Verlängerungsnase ausbilden bzw. ausformen. Die längere Längsseitenfläche und damit die Verlängerungsnase ist vorzugsweise dort an dem Betätigungsarm ausgebildet, wo der Betätigungsarm die Klemmkante des Klemmschenkels seitlich überragt. Dadurch kann insbesondere im Bereich der Klemmkante besonders sicher ein seitliches Fehlstecken des anzuschließenden Leiters verhindert werden. Erstreckt sich die Druckfläche von der ersten Längsseitenfläche bis hin zu der zweiten Längsseitenfläche kann sich die Druckfläche über die gesamte Breite des Betätigungsarms erstrecken, so dass die Fläche, entlang welcher die Gleitkufe während des Betätigungsvorgangs wandern bzw. gleiten kann, besonders lang sein kann und die gesamte Breite des Betätigungsarms genutzt werden kann. Dies ermöglicht insbesondere auch den Anschluss von Leitern mit einem großen Leiterquerschnitt.

Die mindestens eine Gleitkufe weist bevorzugt eine Bogenform auf. Die Gleitkufe ist damit vorzugsweise gekrümmt ausgebildet. Bevorzugt ist die Gleitkufe in Richtung der Druckfläche gewölbt ausgebildet. Der Angriffspunkt der Gleitkufe an der Druckfläche des Betätigungselements ist vorzugsweise an dem Scheitelpunkt der Wölbung bzw. an dem Scheitelpunkt der Bogenform der Gleitkufe ausgebildet. Durch die Ausbildung am Scheitelpunkt kann der Angriffspunkt besonders definiert an der Gleitkufe ausgebildet sein.

Der Klemmschenkel weist eine Klemmlasche und mindestens eine seitlich der Klemmlasche angeordnete Seitenlasche auf, wobei an einem freien Ende der Klemmlasche eine Klemmkante zum Klemmen des anzuschließenden Leiters gegen den Strombalken ausgebildet ist und wobei an der mindestens einen Seitenlasche die mindestens eine Gleitkufe ausgebildet ist. Die Gleitkufe ist damit an einer Seitenlasche des Klemmschenkels ausgebildet, welche separat zu der Klemmlasche, an welcher die Klemmkante ausgebildet ist, angeordnet ist.

Damit kann die Funktion des Betätigens des Klemmschenkels mittels des Betätigungselements von der Klemmung des anzuschließenden Leiters über die Klemmlasche getrennt werden. Die Seitenlasche verläuft vorzugsweise parallel zu der Klemmlasche. Die Seitenlasche bildet vorzugsweise eine Außenkante des Klemmschenkels aus. Zwischen der Seitenlasche und der Klemmlasche ist vorzugsweise ein Freiraum ausgebildet, so dass die Seitenlasche vorzugsweise beabstandet zu der Klemmlasche ausgebildet ist.

Die Klemmlasche ist im Verhältnis zu der Seitenlasche derart ausgebildet, dass die Klemmlasche in Längsrichtung des Klemmschenkels die mindestens eine Seitenlasche überragt. Damit kann die Gleitkufe im Verhältnis zu der Klemmkante des Klemmschenkels in Richtung des Biegegelenks der Klemmfeder zurückversetzt sein. Durch die zurückversetzte Anordnung der mindestens einen Seitenlasche und damit der mindestens einen Gleitkufe relativ zu der Klemmkante kann sichergestellt werden, dass bereits im nicht betätigten Zustand der Klemmfeder, wenn der Klemmschenkel an der Strombalken anliegt, der mindestens eine Betätigungsarm den Strombalken und damit den Leiteranschlussraum seitlich überragen kann, so dass ein seitliches Ausweichen des anzuschließenden Leiters beim Einführen in den Leiteranschlussraum sicher verhindert werden kann.

Um das Zusammenwirken des Betätigungselements mit der Klemmfeder bzw. mit dem Klemmschenkel der Klemmfeder verbessern zu können und eine gleichmäßigere Kraftverteilung beim Betätigungsvorgang auf den Klemmschenkel der Klemmfeder erreichen zu können, können der Klemmschenkel eine zweite Gleitkufe und das Betätigungselement eine zweite Druckfläche aufweisen, wobei beim Überführen des Klemmschenkels von der Klemmstellung in die Offenstellung die zweite Gleitkufe und die zweite Druckfläche derart zusammenwirken können, dass der Klemmschenkel mit der zweiten Gleitkufe entlang der zweiten Druckfläche gleiten kann. Beim Betätigungsvorgang kann dann das Betätigungselement zeitgleich mit seinen beiden Druckflächen auf die beiden Gleitkufen des Klemmschenkels eine Kraft aufbringen, so dass die beiden Gleitkufen symmetrisch zueinander entlang der jeweils ihr zugeordneten Druckfläche an dem Betätigungselement gleiten können. Durch das Führen des Betätigungselements über zwei Druckflächen an zwei Gleitkufen kann ein Verkippen des Betätigungselements während des Betätigungsvorgangs verhindert werden, so dass auch eine gleichmäßigere Führung des Klemmschenkels während des Betätigungsvorgangs erreicht werden kann.

Das Betätigungselement kann dann einen zweiten Betätigungsarm aufweisen, an welchem an einer der Klemmfeder zugewandten Seitenfläche die zweite Druckfläche ausgebildet sein kann, wobei der erste Betätigungsarm und der zweite Betätigungsarm gegenüberliegend angeordnet sein können und jeweils eine Öffnung des Betätigungselements seitlich begrenzen können, durch welche der Strombalken geführt sein kann und der anzuschließende Leiter führbar sein kann. Durch die beiden Betätigungsarme kann das Betätigungselement eine U-Form aufweisen, wobei durch die beiden beabstandet zueinander angeordneten Betätigungsarme eine Öffnung innerhalb des Betätigungselements ausgebildet sein kann, durch welche der Strombalken und der anzuschließende Leiter geführt werden kann. In der Öffnung kann der Leiteranschlussraum ausgebildet sein, so dass der Leiteranschlussraum an zwei Seiten von dem Betätigungselement begrenzt sein kann. Die beiden Betätigungsarme können damit ein seitliches Fehlstecken des anzuschließenden Leiters sowohl nach rechts als auch nach links verhindern. Die beiden Betätigungsarme sind vorzugsweise symmetrisch zueinander ausgebildet.

Der Klemmschenkel kann eine zweite seitlich der Klemmlasche angeordnete Seitenlasche aufweisen, wobei die zweite Gleitkufe an der zweiten Seitenlasche ausgebildet sein kann, wobei die Klemmlasche zwischen der ersten Seitenlasche und der zweiten Seitenlasche angeordnet sein kann. Damit kann auch der Klemmschenkel der Klemmfeder symmetrisch ausgebildet sein. Der Klemmschenkel kann damit zu beiden Seiten der Klemmlasche während eines Betätigungsvorgangs von dem Betätigungselement mit Kraft beaufschlagt werden, so dass eine besonders gleichmäßige Kraftverteilung auf den Klemmschenkel der Klemmfeder erreicht werden kann.

Nachfolgend wird die Erfindung unter Bezugnahme auf die anliegenden Zeichnungen anhand bevorzugter Ausführungsformen näher erläutert.

Es zeigen:
- Fig. 1: eine schematische Darstellung einer Anschlussklemme gemäß der Erfindung in einer Klemmstellung des Klemmschenkels der Klemmfeder,
- Fig. 2: eine schematische Darstellung der in Fig. 1 gezeigten Anschlussklemme mit dem Klemmschenkel der Klemmfeder in einer Offenstellung,
- Fig. 3: eine schematische Darstellung der in Fig. 1 gezeigten Anschlussklemme mit einem angeschlossenen Leiter,
- Fig. 4: eine schematische Darstellung des Betätigungselements, der Klemmfeder und des Strombalkens der in Fig. 1 gezeigten Anschlussklemme in der Klemmstellung des Klemmschenkels der Klemmfeder,
- Fig. 5: eine schematische Darstellung des Betätigungselements, der Klemmfeder und des Strombalkens der in Fig. 1 gezeigten Anschlussklemme in der Offenstellung des Klemmschenkels der Klemmfeder,
- Fig. 6: eine schematische Darstellung des Betätigungselements, der Klemmfeder und des Strombalkens der in Fig. 1 gezeigten Anschlussklemme mit einem angeschlossenen Leiter,
- Fig. 7: eine schematische Darstellung eines Betätigungselements, einer Klemmfeder und eines Strombalkens gemäß einer weiteren Anschlussklemme gemäß der Erfindung mit dem Klemmschenkel der Klemmfeder in der Klemmstellung, und
- Fig. 8: eine schematische Darstellung des Betätigungselements, der Klemmfeder und des Strombalkens gemäß der in Fig. 7 gezeigten Ausgestaltung mit einem angeschlossenen Leiter.

Fig. 1 bis 6 zeigen eine Anschlussklemme 100 zum Anschließen eines elektrischen Leiters 200, wie er beispielsweise in Fig. 3 gezeigt ist.

Die Anschlussklemme 100 weist ein Gehäuse 10 auf, welches als Isolierstoffgehäuse ausgebildet sein kann. Das Gehäuse 10 weist eine Leitereinführöffnung 11 auf, über welche der anzuschließende Leiter 200 in das Gehäuse 10 eingeführt werden kann. In dem Gehäuse 10 ist ein Strombalken 12, eine Klemmfeder 13 und ein Betätigungselement 14 zum Betätigen der Klemmfeder 13 angeordnet.

Wie in Fig. 5 zu erkennen ist, in welcher die Anschlussklemme 100 ohne das Gehäuse 10 gezeigt ist, ist zwischen dem Strombalken 12 und der Klemmfeder 13 ein Leitanschlussraum 15 ausgebildet, innerhalb welchem ein Anschließen und damit ein Anklemmen des Leiters 200 erfolgt.

Die Klemmfeder 13 ist als Schenkelfeder ausgebildet. Sie weist einen Halteschenkel 16, einen Klemmschenkel 17 und ein zwischen dem Halteschenkel 16 und dem Klemmschenkel 17 ausgebildetes Biegegelenk 18 auf, wie insbesondere in Fig. 4 zu erkennen ist, in welcher die Anschlussklemme 100 ohne Gehäuse 10 gezeigt ist. Mit dem Halteschenkel 16 ist die Klemmfeder 13 an dem Strombalken 12 eingehangen und befestigt. Der Klemmschenkel 17 ist relativ zu dem Halteschenkel 16 bewegbar, insbesondere verschwenkbar. Mittels des Klemmschenkels 17 kann ein Klemmen des anzuschließenden Leiters 200 gegen den Strombalken 12 erfolgen.

Das Betätigungselement 14 ist verschiebbar in dem Gehäuse 10 gelagert. Ein Überführen des Klemmschenkels 17 der Klemmfeder 13 von einer Klemmstellung, wie sie beispielsweise in Fig. 1 und 4 gezeigt ist, in eine Offenstellung, wie sie beispielsweise in Fig. 2 und 5 gezeigt ist, erfolgt mittels einer Verschiebebewegung des Betätigungselements 14, wobei das Betätigungselement 14 dabei rein linear entlang der Betätigungsrichtung B verschoben wird.

Die Betätigungsrichtung B des Betätigungselements 14 erstreckt sich quer bzw. senkrecht zu einer Einführrichtung E des Leiters 200 in das Gehäuse 10.

Das Betätigungselement 14 ist länglich geformt. An einer Stirnfläche weist das Betätigungselement 14 eine Betätigungsfläche 19 auf, über welche das Betätigungselement 14 beispielsweise mittels eines Werkzeugs, wie einem Schraubendreher, betätigt werden kann. An einer dieser Stirnfläche, wo die Betätigungsfläche 19 ausgebildet ist, gegenüberliegenden Stirnfläche weist das Betätigungselement 14 eine Druckfläche 20, 21 auf, welche mit dem Klemmschenkel 17 der Klemmfeder 13 zusammenwirkt, um eine Kraft von dem Betätigungselement 14 auf den Klemmschenkel 17 der Klemmfeder 13 aufzubringen und damit den Klemmschenkel 17 von der Klemmstellung in die Offenstellung zu überführen.

An dem Klemmschenkel 17 ist hierfür eine Gleitkufe 22, 23 ausgebildet, welche mit der Druckfläche 20, 21 des Betätigungselements 14 derart zusammenwirkt, dass bei einem Betätigungsvorgang der Klemmschenkel 17 mit der Gleitkufe 22, 23 entlang der Druckfläche 20, 21 gleitet.

Bei der in Fig. 1 bis 6 gezeigten Ausgestaltung weist das Betätigungselement 14 zwei Druckflächen 20, 21 auf, die parallel zueinander verlaufen. Auch der Klemmschenkel 17 weist zwei Gleitkufen 22, 23 auf, welche parallel zueinander verlaufen.

Die Druckfläche 20, 21 weist eine Bogenform auf, so dass die Gleitkufen 22, 23 bei einem Gleiten entlang der Druckflächen 20, 21 eine Kurvenform beschreiben.

Das Betätigungselement 14 weist zwei parallel zueinander verlaufende Betätigungsarme 24, 25 auf, an welchen jeweils eine der Druckflächen 20, 21 ausgebildet sind. Die beiden Betätigungsarme 24, 25 sind beabstandet zueinander angeordnet, so dass zwischen den beiden Betätigungsarmen 24, 25 eine Öffnung 26 ausgebildet ist, durch welche der Strombalken 12 geführt ist und durch welche der anzuschließende Leiter 200 geführt wird. Die Öffnung 26 bildet den Leiteranschlussraum 15 aus, wobei der Leiteranschlussraum 15 seitlich von den beiden Betätigungsarmen 24, 25 begrenzt wird. Nach oben wird der Leitanschlussraum 15 von dem Strombalken 12 begrenzt und nach unten wird der Leiteranschlussraum 15 von dem Klemmschenkel 17 der Klemmfeder 13 begrenzt.

Jeder der beiden Betätigungsarme 24, 25 weist eine erste Längsseitenfläche 27 und eine der ersten Längsseitenfläche 27 gegenüberliegende zweite Längsseitenfläche 28 auf. Die erste Längsseitenfläche 27 ist länger als die zweite Längsseitenfläche 28 ausgebildet, so dass im Bereich der ersten Längsseitenfläche 27 der jeweilige Betätigungsarm 24, 25 eine Art Verlängerungsnase 29 aufweist. Die längere erste Längsseitenfläche 27 und damit die Verlängerungsnase 29 ist im Bereich der Klemmkante 30 des Klemmschenkels 17 ausgebildet.

Die Druckflächen 20, 21 erstrecken sich jeweils zwischen der ersten Längsseitenfläche 27 und der zweiten Längsseitenfläche 28, so dass sich die Druckflächen 20, 21 über die gesamte Breite der Betätigungsarme 24, 25 erstrecken.

Der Klemmschenkel 17 der Klemmfeder 13 weist bei der in Fig. 1 bis 6 gezeigten Ausgestaltung eine Klemmlasche 31 und zwei jeweils seitlich der Klemmlasche 31 ausgebildete Seitenlaschen 32, 33 auf. An den beiden Seitenlaschen 32, 33 ist jeweils eine der beiden Gleitkufen 22, 23 ausgebildet. An der Klemmlasche 31 ist die Klemmkante 30 ausgebildet, mittels welcher der anzuschließende Leiter 200 gegen den Strombalken 12 geklemmt wird.

Die Klemmlasche 31 ist länger als die beiden Seitenlaschen 32, 33 ausgebildet, so dass die Klemmlasche 31 die beiden Seitenlaschen 32, 33 überragt. Die beiden Seitenlaschen 32, 33 und damit die beiden Gleitkufen 22, 23 sind damit von der Klemmkante 30 in Richtung des Biegegelenks 18 der Klemmfeder 13 zurückversetzt.

Die Klemmlasche 31 ist im Wesentlichen gerade ausgebildet. Die beiden Seitenlaschen 32, 33 sind hingegen gebogen ausgebildet, so dass die Gleitkufen 22, 23 eine Bogenform aufweisen. Die Gleitkufen 22, 23 sind jeweils in Richtung der Druckflächen 20, 21 gewölbt ausgebildet. Der Angriffspunkt der Gleitkufen 22, 23 an den Druckflächen 20, 21 des Betätigungselements 14 ist an dem Scheitelpunkt der Wölbung bzw. an dem Scheitelpunkt der Bogenform der Gleitkufen 22, 23 ausgebildet.

Ist ein Leiter 200 in die Anschlussklemme 100 eingeführt und mittels der Klemmfeder 13 an dem Strombalken 12 geklemmt, sind die Gleitkufen 22, 23 von den Druckflächen 20, 21 beabstandet angeordnet, wie in Fig. 3 und 6 zu erkennen ist, so dass während einer Klemmung eines Leiters 200 kein Kontakt zwischen dem Betätigungselement 14 und der Klemmfeder 13 ausgebildet ist.

In Fig. 7 und 8 ist eine Ausgestaltung gezeigt, bei welcher an dem Klemmschenkel 17 der Klemmfeder 13 nur eine Gleitkufe 22 ausgebildet ist und auch an dem Betätigungselement 14 nur eine Druckfläche 20 ausgebildet ist. Das Betätigungselement 14 weist nur einen Betätigungsarm 24 auf, an welchem die Druckfläche 20 ausgebildet ist. Die Klemmfeder 13 weist an ihrem Klemmschenkel 17 eine Klemmlasche 31, an welcher die Klemmkante 30 ausgebildet ist, und eine Seitenlasche 32, an welcher die Gleitkufe 22 ausgebildet ist, auf.

Das Betätigungselement 14 und der Klemmschenkel 17 der Klemmfeder 13 sind hier im Gegensatz zu der in Fig. 1 bis 6 gezeigten Ausgestaltung asymmetrisch ausgebildet. Die Funktionsweise der in Fig. 6 und 7 gezeigten Anschlussklemme 100 ist dennoch die gleiche wie bei der in Fig. 1. bis 6 gezeigten Anschlussklemme 100.

### Bezugszeichenliste

- 100: Anschlussklemme
- 10: Gehäuse
- 11: Leitereinführöffnung
- 12: Strombalken
- 13: Klemmfeder
- 14: Betätigungselement
- 15: Leiteranschlussraum
- 16: Halteschenkel
- 17: Klemmschenkel
- 18: Biegegelenk
- 19: Betätigungsfläche
- 20: Druckfläche
- 21: Druckfläche
- 22: Gleitkufe
- 23: Gleitkufe
- 24: Betätigungsarm
- 25: Betätigungsarm
- 26: Öffnung
- 27: Erste Längsseitenfläche
- 28: Zweite Längsseitenfläche
- 29: Verlängerungsnase
- 30: Klemmkante
- 31: Klemmlasche
- 32: Seitenlasche
- 33: Seitenlasche

- 200: Leiter

- B: Betätigungsrichtung
- E: Einführrichtung

## Patentansprüche

1. Anschlussklemme (100) zum Anschließen eines elektrischen Leiters (200), mit einem Gehäuse (10),
einem in dem Gehäuse (10) angeordneten Strombalken (12),
einer in dem Gehäuse (10) angeordneten Klemmfeder (13) zum Klemmen des anzuschließenden Leiters (200) gegen den Strombalken (12) in einem zwischen dem Strombalken (12) und der Klemmfeder (13) ausgebildeten Leiteranschlussraum (15), und
einem Betätigungselement (14), welches verschiebbar in dem Gehäuse (10) gelagert ist, wobei ein Klemmschenkel (17) der Klemmfeder (13) zum Überführen des Klemmschenkels (17) von einer Klemmstellung in eine Offenstellung mittels des Betätigungselements (14) betätigbar ist,
wobei der Klemmschenkel (17) mindestens eine Gleitkufe (22, 23) aufweist, welche mit mindestens einer an dem Betätigungselement (14) ausgebildeten Druckfläche (20, 21) beim Überführen des Klemmschenkels (17) von der Klemmstellung in die Offenstellung derart zusammenwirkt, dass der Klemmschenkel (17) mit der mindestens einen Gleitkufe (22, 23) entlang der mindestens einen Druckfläche (20, 21) gleitet,
wobei der Klemmschenkel (17) eine Klemmlasche (31) und mindestens eine seitlich der Klemmlasche (31) angeordnete Seitenlasche (32, 33) aufweist, wobei an einem freien Ende der Klemmlasche (31) eine Klemmkante (30) zum Klemmen des anzuschließenden Leiters (200) gegen den Strombalken (12) ausgebildet ist und wobei an der mindestens einen Seitenlasche (32, 33) die mindestens eine Gleitkufe (22, 23) ausgebildet ist,
**dadurch gekennzeichnet, dass** die Klemmlasche (31) in Längsrichtung des Klemmschenkels (17) die mindestens eine Seitenlasche (32, 33) überragt.

2. Anschlussklemme (100) nach Anspruch 1, **dadurch gekennzeichnet, dass** die mindestens eine Druckfläche (20, 21) eine Bogenform aufweist.

3. Anschlussklemme (100) nach Anspruch 1 oder 2, **dadurch gekennzeichnet, dass** das Betätigungselement (14) mindestens einen Betätigungsarm (24, 25) aufweist, wobei der mindestens eine Betätigungsarm (24, 25) den Leiteranschlussraum (15) quer zur Einführrichtung (E) des Leiters (200) in den Leiteranschlussraum (15) begrenzt und wobei die mindestens eine Druckfläche (20, 21) an einer der Klemmfeder (13) zugewandten Seitenfläche des mindestens einen Betätigungsarms (24, 25) ausgebildet ist.

4. Anschlussklemme (100) nach Anspruch 3, **dadurch gekennzeichnet, dass** der mindestens eine Betätigungsarm (24, 25) eine erste Längsseitenfläche (27) aufweist, welche länger ist als eine der ersten Längsseitenfläche (27) gegenüberliegende zweite Längsseitenfläche (28), wobei sich die mindestens eine Druckfläche (20, 21) von der ersten Längsseitenfläche (27) zu der zweiten Längsseitenfläche (28) erstreckt.

5. Anschlussklemme (100) nach einem der Ansprüche 1 bis 4, **dadurch gekennzeichnet, dass** die mindestens eine Gleitkufe (22, 23) eine Bogenform aufweist.

6. Anschlussklemme (100) nach einem der Ansprüche 1 bis 5, **dadurch gekennzeichnet, dass** der Klemmschenkel (17) eine zweite Gleitkufe (22, 23) und das Betätigungselement (14) eine zweite Druckfläche (20, 21) aufweisen, wobei beim Überführen des Klemmschenkels (17) von der Klemmstellung in die Offenstellung die zweite Gleitkufe (22, 23) und die zweite Druckfläche (20, 21) derart zusammenwirken, dass der Klemmschenkel (17) mit der zweiten Gleitkufe (22, 23) entlang der zweiten Druckfläche (20, 21) gleitet.

7. Anschlussklemme (100) nach Anspruch 6, **dadurch gekennzeichnet, dass** das Betätigungselement (14) einen zweiten Betätigungsarm (24, 25) aufweist, an welchem an einer der Klemmfeder (13) zugewandten Seitenfläche die zweite Druckfläche (20, 21) ausgebildet ist, wobei der erste Betätigungsarm (24, 25) und der zweite Betätigungsarm (24, 25) gegenüberliegend angeordnet sind und eine Öffnung (26) des Betätigungselements (14) jeweils seitlich begrenzen, durch welche der Strombalken (12) geführt ist und der anzuschließende Leiter (200) führbar ist.

8. Anschlussklemme (100) nach Anspruch 6 oder 7, **dadurch gekennzeichnet, dass** der Klemmschenkel (17) eine zweite seitlich der Klemmlasche (31) angeordnete Seitenlasche (32, 33) aufweist, wobei die zweite Gleitkufe (22, 23) an der zweiten Seitenlasche (32, 33) ausgebildet ist, wobei die Klemmlasche (31) zwischen der ersten Seitenlasche (32, 33) und der zweiten Seitenlasche (32, 33) angeordnet ist.

## Claims

1. Terminal (100) for connecting an electrical conductor (200), having a housing (10),
a current bar (12) disposed in the housing (10),
a clamping spring (13), which is disposed in the housing (10), for clamping the conductor (200) to be connected against the current bar (12) in a conductor connection chamber (15) formed between the current bar (12) and the clamping spring (13), and
an activating element (14) which is mounted so as to be displaceable in the housing (10), wherein a clamping leg (17) of the clamping spring (13), for transferring the clamping leg (17) from a clamping position to an open position, is activatable by means of the activating element (14),
wherein the clamping leg (17) has at least one sliding skid (22, 23) which, when transferring the clamping leg (17) from the clamping position to the open position, interacts with at least one pressure surface (20, 21) formed on the activating element (14) in such a manner that the clamping leg (17) slides by way of the at least one sliding skid (22, 23) along the at least one pressure surface (20, 21),
wherein the clamping leg (17) has a clamping tab (31) and at least one lateral tab (32, 33) disposed laterally to the clamping tab (31), wherein formed at a free end of the clamping tab (31) is a clamping edge (30) for clamping the conductor (200) to be connected against the current bar (12), and wherein the at least one sliding skid (22, 23) is formed on the at least one lateral tab (32, 33), **characterized in that** the clamping tab (31) protrudes beyond the at least one lateral tab (32, 33) in the longitudinal direction of the clamping leg (17).

2. Terminal (100) according to Claim 1, **characterized in that** the at least one pressure surface (20, 21) has an arcuate shape.

3. Terminal (100) according to Claim 1 or 2, **characterized in that** the activating element (14) has at least one activation arm (24, 25), wherein the at least one activation arm (24, 25) delimits the conductor connection chamber (15) transversely to the insertion direction (E) of the conductor (200) into the conductor connection chamber (15), and wherein the at least one pressure surface (20, 21) is formed on a lateral surface of the at least one activation arm (24, 25) that faces the clamping spring (13).

4. Terminal (100) according to Claim 3, **characterized in that** the at least one activation arm (24, 25) has a first longitudinal lateral surface (27) which is longer than a second longitudinal lateral surface (28) that lies opposite the first longitudinal lateral surface (27), wherein the at least one pressure surface (20, 21) extends from the first longitudinal lateral surface (27) to the second longitudinal lateral surface (28).

5. Terminal (100) according to one of Claims 1 to 4, **characterized in that** the at least one sliding skid (22, 23) has an arcuate shape.

6. Terminal (100) according to any one of Claims 1 to 5, **characterized in that** the clamping leg (17) has a second sliding skid (22, 23) and the activating element (14) has a second pressure surface (20, 21), wherein the second sliding skid (22, 23) and the second pressure surface (20, 21), when transferring the clamping leg (17) from the clamping position to the open position, interact in such a manner that the clamping leg (17) slides by way of the second sliding skid (22, 23) along the second pressure surface (20, 21).

7. Terminal (100) according to Claim 6, **characterized in that** the activating element (14) has a second activation arm (24, 25) on which the second pressure surface (20, 21) is formed on a lateral surface that faces the clamping spring (13), wherein the first activation arm (24, 25) and the second activation arm (24, 25) are disposed opposite one another and each laterally delimit an opening (26) of the activating element (14) through which the current bar (12) is guided and the conductor (200) to be connected is able to be guided.

8. Terminal (100) according to Claim 6 or 7, **characterized in that** the clamping leg (17) has a second lateral tab (32, 33) disposed laterally to the clamping tab (31), wherein the second sliding skid (22, 23) is formed on the second lateral tab (32, 33), wherein the clamping tab (31) is disposed between the first lateral tab (32, 33) and the second lateral tab (32, 33).

## Revendications

1. Borne de connexion (100) destinée au raccordement d'un conducteur (200) électrique, et pourvue d'un boîtier (10),
d'une barre de courant (12) disposée dans le boîtier (10),
d'un ressort de serrage (13) disposé dans le boîtier (10) pour le serrage du conducteur (200) à connecter contre la barre de courant (12) dans un espace de connexion de conducteur (15) formé entre la barre de courant (12) et le ressort de serrage (13), et
d'un élément d'actionnement (14) qui est logé mobile dans le boîtier (10), une branche de serrage (17) du ressort de serrage (13) pouvant être actionnée pour déplacer la branche de serrage (17) d'une position serrée à une position ouverte au moyen de l'élément d'actionnement (14),
la branche de serrage (17) comprenant au moins un patin de glissement (22, 23) qui coopère avec au moins une surface de pression (20, 21) formée au niveau de l'élément d'actionnement (14) lorsque la branche de serrage (17) passe de la position serrée à la position ouverte de manière que la branche de serrage (17) glisse avec le ou les patins de glissement (22, 23) le long de la ou des surfaces de pression (20, 21),
la branche de serrage (17) comprenant une languette de serrage (31) et au moins une languette latérale (32, 33) disposée sur le côté de la languette de serrage (31), une arête de serrage (30) étant formée à une extrémité libre de la languette de serrage (31) pour le serrage du conducteur (200) à connecter contre la barre de courant (12) et les patins de glissement (22, 23) étant formés sur la ou les languettes latérales (32, 33),
**caractérisée en ce que** la languette de serrage (31) dépasse de la ou des languettes latérales (32, 33) dans la direction longitudinale de la branche de serrage (17).

2. Borne de connexion (100) selon la revendication 1, **caractérisée en ce que** la ou les surfaces de pression (20, 21) présentent une forme d'arc.

3. Borne de connexion (100) selon la revendication 1 ou 2, **caractérisée en ce que** l'élément d'actionnement (14) présente au moins un bras d'actionnement (24, 25), le ou les bras d'actionnement (24, 25) délimitant l'espace de connexion de conducteur (15) transversalement au sens d'introduction (E) du conducteur (200) dans l'espace de connexion de conducteur (15), et la ou les surfaces de pression (20, 21) étant formées sur une surface latérale du ou des bras d'actionnement (24, 25) tournée vers le ressort de serrage (13).

4. Borne de connexion (100) selon la revendication 3, **caractérisée en ce que** le ou les bras d'actionnement (24, 25) présentent une première surface latérale longitudinale (27) qui est plus longue qu'une seconde surface latérale longitudinale (28) opposée à la première surface latérale longitudinale (27), la ou les surfaces de pression (20, 21) s'étendant de la première surface latérale longitudinale (27) à la seconde surface latérale longitudinale (28).

5. Borne de connexion (100) selon l'une des revendications 1 à 4, **caractérisée en ce que** le ou les patins de glissement (22, 23) présentent une forme d'arc.

6. Borne de connexion (100) selon l'une des revendications 1 à 5, **caractérisée en ce que** la branche de serrage (17) et l'élément d'actionnement (14) présentent un second patin de glissement (22, 23) et une seconde surface de pression (20, 21), le second patin de glissement (22, 23) et la seconde surface de pression (20, 21) coopérant de telle sorte que, lorsque la branche de serrage (17) passe de la position serrée à la position ouverte, la branche de serrage (17) glisse avec le second patin de glissement (22, 23) le long de la seconde surface de pression (20, 21).

7. Borne de connexion (100) selon la revendication 6, **caractérisée en ce que** l'élément d'actionnement (14) présente un second bras d'actionnement (24, 25) sur lequel est formée la seconde surface de pression (20, 21), au niveau d'une surface latérale tournée vers le ressort de serrage (13), le premier bras d'actionnement (24, 25) et le second bras d'actionnement (24, 25) étant disposés de manière opposée et délimitant chacun latéralement une ouverture (26) de l'élément d'actionnement (14) à travers laquelle la barre de courant (12) est guidée et le conducteur (200) à connecter peut être guidé.

8. Borne de connexion (100) selon la revendication 6 ou 7, **caractérisée en ce que** la branche de serrage (17) présente une seconde languette latérale (32, 33) disposée sur le côté de la languette de serrage (31), le second patin de glissement (22, 23) étant formé sur la seconde languette latérale (32, 33), la languette de serrage (31) étant disposée entre la première languette latérale (32, 33) et la seconde languette latérale (32, 33).
